# EUROPÄISCHE PATENTSCHRIFT

(11) **EP 0 260 533 B1**
(45) Veröffentlichungstag und Bekanntmachung des Hinweises auf die Patenterteilung: **04.03.1992**
(21) Anmeldenummer: 87112839.3
(22) Anmeldetag: 03.09.1987
(51) Int. Cl.: C23C 2/20

(54) **Verfahren und Vorrichtung zum Abstreifen von mit schmelzflüssigem Material beschichtetem Blech**
Method and apparatus for removing a liquid coating from steel strip
Procédé et dispositif pour enlever de tôles la couche fondue qui les recouvre

(30) Priorität: 19.09.1986 DE 3631893
(43) Veröffentlichungstag der Anmeldung: 23.03.1988
(73) Patentinhaber: UNITAS S.A., L-2012 Luxemburg (LU)
(72) Erfinder: Fontaine, Paul, D-4018 Langenfeld (DE)
(74) Vertreter: Türk, Gille, Hrabal, Leifert

(56) Entgegenhaltungen:
- EP-A- 0 038 036
- EP-A- 0 122 856
- DE-A- 369 436
- DE-C- 617 024
- FR-A- 2 501 724
- GB-A- 1 256 928
- US-A- 3 842 896
- PATENT ABSTRACTS OF JAPAN, Band 7, Nr. 46 (C-153)[1191], 23. Februar 1983; & JP-A-57 198 253 (SHIN NIPPON SEITETSU K.K.) 04-12-1982

## Beschreibung

Die Erfindung betrifft ein Verfahren zum Abstreifen von in einer Verzinkungs- oder Feuerbeschichtungsanlage beschichteten Blech mit den Merkmalen des Oberbegriffes des Patentanspruches 1. Außerdem betrifft die Erfindung eine Vorrichtung zum Durchführen dieses Verfahrens mit den Merkmalen des Oberbegriffes des Patentanspruches 2.

Es ist bekannt, die Oberflächen von Blech und insbesondere bandförmigen Blechmaterial, das in einer Verzinkungs- oder Feuerbeschichtungsanlage mit schmelzflüssigem Beschichtungsmaterial beschichtet worden ist, mit einem vorhangartigen dünnen Gasstrahl abzublasen, um überschüssiges Beschichtungsmaterial abzustreifen und zu verhindern, daß sich auf den Oberflächen des Bleches Nasen oder Streifen aus dem Beschichtungsmaterial bilden und dadurch nicht nur unschöne Oberlächen entstehen, sondern die Beschichtung auch an unterschiedlichen Stellen unnötig dick wird, was einen unnötig hohen Verbrauch an Beschichtungsmaterial bedeutet.

Man kann die Oberflächen des beschichteten Bleches mit Luft abblasen. Dies führt jedoch zu einer Oxidation oder sonstigen Beeinflussung des Beschichtungsmaterial, was wiederum Fehler an den beschichteten Oberflächen zur Folge haben kann. Deshalb ist man dazu übergegangen, zum Abblasen der beschichteten Blechoberflächen inertes Gas wie Stickstoffgas zu verwenden. Dadurch läßt sich zwar das Oxidationsproblem einigermaßen befriedigend vermeiden, jedoch ist der Gasverbrauch verhältnismäßig hoch, was zu unerwünschten Kostensteigerungen führt.

Aus der EP-A-0 038 036 ist ein Verfahren und eine Vorrichtung bekannt, bei der zur Dickenregulierung der Beschichtung von in einer Schmelze beschichteten langgestreckten Gegenständen wie z.B. Blechen, Bändern oder Drähten diese unter Verwendung von schweren Gasen mittels Abblasdüsen bedüst werden, wobei es jedoch zu keiner Rückgewinnung der dabei verwandten Gase kommt, so daß der beim Betreiben dieses Verfahrens notwendige Gasverbrauch verhältnismäßig hoch ist und somit einhergeht mit unerwünscht hohen Kosten.

Bei einem aus der DE-OS-30 14 651 bekannten Verfahren und einer aus der gleichen Druckschrift bekannten Einrichtung zur Oberflächenbehandlung eines im Durchlauf-Schmelztauchverfahren beidseitig mit einem Metall überzogenen Eisenbandes wird versucht, diesem erhöhten Gasverbrauch dadurch zu begegnen, daß das Abblasen des Metalls innerhalb eines Gehäuses vorgenommen wird, wobei das Gehäuse mit seiner Unterseite in die Schmelze eintaucht und unterhalb der Strahldüsen, das heißt zwischen den Strahldüsen und der Schmelzoberfläche in der Gehäusewandung ein Gasauslaß vorgesehen ist, der der Rückführung des zum Abblasen benutzten Gases dient.

Zum Abblasen wird bei dem aus der DE-OS-30 14 651 bekannten Verfahren Stickstoff verwandt, so daß zwar ein Teil dieses Stickstoffes über den Gasauslaß im Gehäuse einer erneuten Verwendung zugeführt werden kann, ein gleich großer Teil des Stickstoffs, das heißt etwa 50 %, jedoch keiner erneuten Wiederverwendung zugeführt werden kann, da es nach der Beblasung des Blechmaterials nicht zu einer ausreichenden Trennung des verwandten Stickstoffs und der im Behältnis vorhandenen Luft kommt.

Aus der EP-A-0 122 856 ist eine Vorrichtung bekannt, bei der ebenfalls ein Blechmaterial mittels Abblasdüsen beblasen wird, wobei hier jedoch zwei Paar Abblasdüsen verwandt werden und eine Gasrückführung ermöglicht werden soll über in dem, die Abblasdüsen umgebenden Gehäuse angeordneten Gasrückführanschlüssen, die jedoch oberhalb der Abblasdüsen angeordnet sind, so daß bei der aus der EP-A-0 122 856 bekannten Vorrichtung die Effizienz der Gasrückführung nicht ausreichend hoch ist.

Der Erfindung liegt die Aufgabe zugrunde, ein Verfahren zum Abstreifen von in einer Verzinkungs- oder Feuerbeschichtungsanlage beschichteten Blech und eine Vorrichtung zur Durchführung dieses Verfahrens bereitzustellen, das zum einen den Wirkungsgrad bei der Rückgewinnung des zur Beblasung notwendigen Gases erheblich erhöht und zum anderen eine Vorrichtung zur Durchführung dieses Verfahrens bereitstellt, bei der auf eine ständige Kontrolle der Schmelzspiegelhöhe weitgehend verzichtet werden kann.

Diese Aufgabe wird bei einem Verfahren der eingangs genannten Gattung mit den Merkmalen des kennzeichnenden Teiles des Patentanspruches 1 gelöst. Desweiteren wird diese Aufgabe bei einer Vorrichtung der eingangs genannten Gattung mit den Merkmalen des kennzeichnenden Teiles des Patentanspruches 2 gelöst. Eine vorteilhafte Ausgestaltung der Erfindung ist Gegenstand des Anspruches 3.

Dadurch, daß das Blech mit Schwefelhexafluorid oder einem dieses Gas enthaltenden Gasgemisch abgeblasen wird, wird ein inertes Gas gewählt, welches deutlich, das heißt, mehrfach schwerer als Luft ist, so daß es aufgrund seines Eigengewichts mehr oder weniger senkrecht nach unten fällt. Daher kann es verhältnismäßig leicht aufgefangen und einer erneuten Verwendung wieder zugeführt werden, das heißt es kann in einem Kreislauf geführt werden.

Die bisher zum Abblasen von beschichteten Blechoberflächen verwandten inerten Gase wie Stickstoffgas sind nur verhältnismäßig wenig schwerer als Luft und trennen sich aufgrund ihres Eigengewichtes nicht ohne weiteres und genau genug von Luft. Daher ist eine Rückgewinnung derartiger Gase schlecht und auch nur unvollständig möglich. Auch können derartige Gase die Oberfläche der im Bad einer Verzinkungs- oder Feuerbeschichtungsanlage befindlichen Schmelze des Beschichtungsmaterials nicht ausreichend bzw. vollständig genug gegen die Einwirkung von Luft (Sauerstoff) abschirmen.

Ein Gas wie Schwefelhexafluorid ist etwa fünfmal schwerer als Stickstoffgas und noch viel schwerer als Luft, so daß es sich allein aufgrund seines Eigengewichtes genau von Luft trennt und dementsprechend auch gezielt abgesaugt und einer erneuten Verwendung zugeführt werden kann. Es entstehen im Grenzbereich zwischen diesem Gas und Luft keine Zonen, in denen eine Vermischung zwischen Luft und diesem Gas stattfindet und eine Oxidation möglich ist. Hinzu kommt, daß das verhältnismäßig schwere Schwefelhexafluorid nicht nach oben steigt und daher für die Rückgewinnung lediglich sichergestellt sein muß, daß es in einer definierten Zone oder einem definierten Raum nach unten sinken kann, von wo es sich für eine erneute Verwendung abführen und somit rückgewinnen läßt.

Dadurch, daß die Hülle innerhalb ihrer Seiten- und Stirnwände einen Verlängerungsabschnitt enthält und die Hülle an der Unterkante mit Auftriebs- oder Schwimmkörpern, die mit der im Bad befindlichen Schmelze in Kontakt treten, versehen ist, wird erreicht, daß die Hülle mit Hilfe der an der Unterkante befindlichen Auftriebs- oder Schwimmkörpern auf der im Bad befindlichen Schmelze schwimmend aufsteht, so daß dementsprechend eventuelle Schwankungen in der Schmelzspiegelhöhe selbsttätig ausgeglichen werden, wobei dieser Effekt noch in besonderer Weise durch die entsprechenden Verlängerungsabschnitte verstärkt bzw. begünstigt wird, die es ermöglichen, daß die Hülle an ihrer Oberseite fest installiert ist und lediglich der Verlängerungsabschnitt nebst des darunter befindlichen Teiles der Hülle sich den Schwankungen der Schmelzspiegelhöhe anpaßt.

Ist der Verlängerungsabschnitt nach Art eines Faltenbalgs ausgestaltet, so ist damit eine Ausgestaltung des Verlängerungsabschnitts gewählt, die sich durch hohe Flexibilität auszeichnet, so daß der untere Teil in besonders günstiger Weise mittels der Auftriebs- oder Schwimmkörper auf der Schmelze schwimmen kann, während der obere Teil der Hülle an einem Festpunkt angebracht ist. Die Lage der Hülle in der Vorrichtung läßt sich dadurch genau fixieren, ohne daß die Anpassbarkeit an die Höhe des Schmelzspiegels beeinträchtigt würde.

In der Zeichnung ist schematisch in Seitenansicht eine Ausführungsform der erfindungsgemäßen Vorrichtung zum Absteifen von überschüssigem Beschichtungsmaterial von der Oberfläche von durch diese Vorrichtung hindurchlaufendem bandförmigen Blech dargestellt.

In einem Badbehälter (1) einer nicht näher dargestellten Verzinkungsanlage befindet sich eine Zinkschmelze (2), deren Spiegel (3) entsprechend dem Verbrauch von Zinkmaterial und der Nachfüllmenge in seiner Höhe innerhalb gewisser Grenzen variabel ist.

In die Schmelze eingetaucht ist zumindest eine Umlenkrolle (4) gelagert, über die Bandmaterial (5) geführt ist, welches Blechmaterial sein kann und welches in Richtung eines Pfeiles (6) in nicht näher dargestellter Weise durch die Vorrichtung hindurchläuft. Weitere Führungselemente für das Bandmaterial (5) sind aus Gründen der Vereinfachung der Darstellung weggelassen.

Oberhalb des Badbehälters (1) befinden sich einander gegenüberliegend zwei Blasdüsen (7 und 8) bekannter Ausführung, an die ein Gebläse (9) über Leitungen (10 und 11) angeschlossen ist, um diesen Blasdüsen (7 und 8) Gas, das schwerer als Luft ist, beispielsweise Schwefelhexafluorid, unter Druck zuführen. Dieses Gas wird aus den einander zugewandten schlitzförmigen Düsenöffnungen (12 und 13) ausgeblasen, so daß es einen etwa horizontalen Vorhang bildet, durch den das Bandmaterial (5) hindurchtritt. Dadurch wird überschüssiges Beschichtungsmaterial, das aus der Schmelze (2) des Badbehälters (1) mitgenommen worden ist, von der Oberfläche des Bandmaterials (5) abgestreift.

Die Blasdüsen (7 und 8) sind in einer kastenartigen Hülle (14) untergebracht, deren obere Wand (15) eine verhältnismäßig breite schlitzartige Öffnung (16) enthält, durch die das Bandmaterial (5) austreten kann.

Die Seitenwände (17 und 18) enthalten ebenso wie die Stirnwände, was in der Zeichnung nicht im einzelnen dargestellt ist, faltenbalgartige Expansions- oder Verlängerungsabschnitte (19 und 20), die es ermöglichen, daß sich die unteren Abschnitte (17a und 18a) der Wände in senkrechter Richtung relativ zu dem oberen Teil der Hülle (14) oder umgekehrt bewegen können. Am unteren Rand der unteren Abschnitte (17a und 18a) der Seitenwände befindet sich ein umlaufender Schwimmkörper (21), der die Seitenwandabschnitte (17a und 18a) auf der Schmelze (2) abstützt und etwas unter deren Spiegel (3) untertaucht, so daß er eine umlaufende Dichtung bildet, welche ein Entweichen von in die Hülle (14) durch die Blasdüsen (7 und 8) eingeblasenem Gas unter dem unteren Rand der Hülle verhindert.

In dem unteren Abschnitt (18a) der Seitenwand (18) befindet sich ein Anschlußstutzen (22), an den eine Leitung (23) angeschlossen ist, die zur Saugseite des Gebläses (9) führt. Somit saugt das Gebläse (9) das zum Beschicken der Blasdüsen (7 und 8) benutzte Gas aus dem unteren Teil der Hülle (14) ab. Da praktisch kein Gas verloren geht, braucht allenfalls wenig zusätzliches Gas für die Beschickung der Blasdüsen (7 und 8) zugeführt werden.

Das auf der Oberfläche der Metallschmelze liegende Gas oder Gasgemisch, das schwerer als Luft ist, schützt die Schmelze gegen Korrosion. Es ist aber auch wärmeisolierend und bietet einen Schallschutz.

Als Mischkomponente für Schwefelhexafluorid ist beispielsweise Kohlendioxyd geeignet.

## Patentansprüche

1. Verfahren zum Abstreifen von in einer Verzinkungs- oder Feuerbeschichtungsanlage beschichtetem Blech unmittelbar nachdem das beschichtete Blech ein Bad aus schmelzflüssigem Beschichtungsmaterial verlassen hat, wobei beide Seiten des Bleches mit einem vorhangartigen dünnen aus inertem Gas, welches deutlich schwerer als Luft ist, gebildeten Gasstrahl abgeblasen werden und das Gas wenigstens teilweise im Kreislauf geführt wird, **dadurch gekennzeichnet,** daß das Blech mit Schwefelhexaflourid oder einem dieses Gas enthaltenden Gasgemisch abgeblasen wird.

2. Vorrichtung zum Abstreifen von überschüssigem Beschichtungsmaterial von der Oberfläche von Blech (5), das in einer Verzinkungs- oder Feuerbeschichtungsanlage ein Bad (2) aus schmelzflüssigem Beschichtungsmaterial durchlaufen hat, mit zwei einander gegenüberliegend nahe über dem Bad (2) angeordneten Blasdüsen (7,8), die einen vorhangartigen dünnen Gasstrahl zum Abblasen beider Seiten des zwischen ihnen hindurchlaufenden bandförmigen Blechmaterials bilden, wobei die beiden Gasdüsen (7,8) in einer kastenartigen Hülle (14) angeordnet sind, deren Seiten- und Stirnwände (17,18) bis wenigstens auf den Schmelzenspiegel (3) des Bades (2) reichen, die an der Oberseite (15) eine Öffnung (16) für das auslaufende Blechmaterial (5) enthält und die unterhalb der in ihr angeordneten Blasdüsen (7,8) einen Anschluß (22) zum Abführen des aus den Blasdüsen (7,8) ausgeblasenen Gases aufweist, zum Durchführen des Verfahrens nach Anspruch 1, **dadurch gekennzeichnet,** daß die Hülle (14) innerhalb ihrer Seiten- und Stirnwände (17,18) einen Verlängerungsabschnitt (19,20) enthält und das die Hülle (14) an der Unterkante mit Auftriebs- oder Schwimmkörpern (21), die mit der im Behälter (1) befindlichen Schmelze (2) in Kontakt treten, versehen ist.

3. Vorrichtung nach Anspruch 2, dadurch gekennzeichnet, daß der Verlängerungsabschnitt (19,20) nach Art eines Faltenbalges ausgebildet ist.

## Claims

1. Method of stripping sheet material coated in a galvanizing or refractory coating installation, directly after the coated sheet has left a bath of molten coating material, both sides of the sheet being blasted with a curtain-like thin gas stream formed of an inert gas which is significantly heavier than air and the gas being at least partially conducted in a circuit, characterised in that the sheet material is blasted with sulfur hexafluoride or a gas mixture containing this gas.

2. Apparatus for stripping excess coating material from the surface of sheet material (5) which has passed through a bath (2) of molten coating material in a galvanising or refractory coating installation, with two mutually opposed blast nozzles (7,8) arranged closely above the bath (2), the nozzles forming a curtain-like thin gas stream for blasting both sides of the strip-shaped sheet material conducted between them, the two gas nozzles (7,8) being arranged in a box-like casing (14) of which the side and end walls (17,18) extend at least to the surface (3) of the bath (2), containing at its upper face (15) an opening (16) for the emerging sheet material (5), and having below the blast nozzles (7,8) arranged in it a connection (22) for conducting away the gas blown from the nozzles (7,8), for carrying out the method according to Claim 1, characterised in that the casing (14) contains within its side and end walls (17,18) an extension portion (19,20) and the casing (14) is provided at its lower edge with supporting or float bodies (21) which come into contact with the melt (2) present in the container (1).

3. Apparatus according to Claim 2 characterised in that the extension portion (19,20) is formed in the shape of a bellows.

## Revendications

1. Procédé de décapage d'une tôle revêtue dans une installation de zingage ou de placage à la flamme immédiatement après que la tôle revêtue ait quitté un bain de matière de revêtement en fusion, où l'on souffle sur les deux côtés de la tôle un mince rideau de courant gazeux formé d'un gaz inerte qui est nettement plus lourd que l'air, et on recycle au moins partiellement le gaz, caractérisé en ce qu'on souffle sur la tôle de l'hexafluorure de soufre ou un mélange gazeux contenant ce gaz.

2. Dispositif d'enlèvement de l'excès de matière de revêtement de la surface d'une tôle (5) qui a passé dans une installation de zingage ou de placage à la flamme dans un bain (2) fait d'une matière de revêtement en fusion, avec deux buses (7, 8) de soufflage disposées l'une en face de l'autre un peu au-dessus du bain (2), qui forment un mince courant gazeux en rideau aux fins de soufflage sur les deux côtés de la tôle en forme de bande passant entre elles, où les deux buses de gaz (7, 8) sont disposées dans une enveloppe en forme de coffre (14), dont les parois latérales et frontales (17, 18) atteignent au moins jusqu'au niveau (3) de la masse en fusion du bain (2), et contiennent à leur partie supérieure (15) une ouverture (16) pour la tôle (5) traversant le dispositif et qui présentent en dessous des buses de soufflage (7, 8) qui y sont disposées un raccord (22) pour retirer le gaz soufflé par les buses de soufflage (7, 8), afin de réaliser le procédé selon la revendication 1, caractérisé en ce que l'enveloppe (14) contient à l'intérieur de ses parois latérales et frontales (17, 18) une section d'allongement (19, 20) et en ce que l'enveloppe (14) est munie à son bord inférieur de flotteurs (21) qui entrent en contact avec la masse fondue (2) se trouvant dans le récipient (1).

3. Dispositif selon la revendication 2, caractérisé en ce que la section d'allongement (19, 20) est formée en accordéon.
